# FASCICULE DE BREVET EUROPEEN

(11) **EP 0 191 711 B1**
(45) Date de publication et mention de la délivrance du brevet: **18.01.1989**
(21) Numéro de dépôt: 86450003.8
(22) Date de dépôt: 20.01.1986
(51) Int. Cl.: B28B 7/22, B28B 7/04, B28B 7/36

(54) **Moule réglable pour la fabrication d'éléments en béton par exemple des escaliers**
Verstellbare Schalung zum Herstellen von Betonelementen, beispielsweise Treppen
Adjustable mould for making concrete elements, for example staircase units

(30) Priorité: 31.01.1985 FR 8501480
(43) Date de publication de la demande: 20.08.1986
(73) Titulaire: Ricard, Martine, F-69000 Lyon (FR)
(72) Inventeur: Colman, Bernard, F-31500 Toulouse (FR); Codron, Jacques, F-31130 Balma (FR)
(74) Mandataire: Ravina, Bernard

(56) Documents cités:
- BE-A- 666 648
- DE-A- 1 934 586
- DE-A- 2 243 250
- DE-C- 869 765
- FR-A- 1 211 716
- GB-A- 581 676

## Description

La présente invention a pour objet un moule pour la fabrication d'éléments en béton par exemple des escaliers du type à volée droite, dont les marches sont perpendiculaires ou non aux contremarches.

On sait que l'implantation d'un escalier dans un bâtiment introduit un certain nombre de contraintes.

Pour déterminer les caractéristiques dimensionel- les d'un escalier, l'homme de l'art doit tenir compte de la place disponible et respecter le rapport dimensionnel habituel entre la hauteur de marche et la largeur de marche.

Pour cette raison les dimensions d'un escalier sont difficilement normalisables et ceux-ci ne peuvent pas être préfabriqués en série.

Pour construire les escaliers, il est souhaitable de tenir compte des dimensions réelles de la cage d'escalier et non de celles initialement prévues par l'architecte. En effet, compte tenu des tolérances dimensionnelles admises dans la profession, les dimensions réelles de la cage d'escalier peuvent différer de quelques centimètres de celles préalablement prévues.

Ces écarts dimensionnels sont habituellement rattrapés sur les dimensions des marches de l'escalier.

Pour réduire le coût de fabrication des escaliers, ceux-ci sont réalisés en béton moulé.

Dans le cadre de cette technique, il est habituellement mis en oeuvre des moules réglables qui permettent de réaliser des escaliers de différentes dimensions, c'est-à-dire des escaliers présentant des volées, des hauteurs de marche et des largeurs de marche différentes.

Detels moules comportent généralement une série d'éléments de moulage de marches constitués chacun par une première paroi métallique destinée à former la marche et par une seconde paroi métallique destinée à former la contremarche.

Ces deux parois sont fixées rigidement l'une à l'autre et sont perpendiculaires l'une à l'autre.

Les éléments de moulage sont montés sur un châssis en recouvrement mutuel de manière à former une succession de creux et bosses triangulaires.

Pour régler les dimensions de la marche et de la contremarche ces éléments de moulage peuvent se déplacer les uns par rapport aux autres.

Ainsi pour régler la largeur des marches chaque élément de moulage est déplacé de manière à recouvrir plus ou moins l'élément de moulage adjacenttan- dis que pour régler la hauteur des marches chaque élément de moulage est écarté plus ou moins de l'élément de moulage adjacent.

Chaque élément de moulage s'appuie sur l'élément de moulage adjacent avec interposition de cales.

Le principal inconvénient de ce type de moule réside dans le fait que celui-ci est très peu étanche.

Il en résulte lors du moulage des pertes de laitance. Cette laitance s'écoule sur les mécanismes de réglage du positionement des éléments de moule. En séchant la laitance bloque ce mécanisme. En raison de cet inconvénient, l'homme de l'art après chaque moulage doit procéder au nettoyage du moule. Cette opération, longue et onéreuse grève de manière conséquente le coût d'exploitation. De plus la perte de laitance se traduit par l'obtention de pièces moulées présentant un aspect rugueux ou granuleux.

Un autre inconvénient de ce type de moule réside dans le fait qu'il est impossible de mouler des escaliers dont les marches doivent former un angle aigu avec les contre marches pour former un pas de souris.

La présente invention a pour objet de pallier aux différents inconvénients en mettant en oeuvre un moule réglable particulièrement étanche au béton avec lequel on peut réaliser par exemple des escaliers de dimensions différentes du type à volée droite dont les marches sont perpendiculaires aux contremarches ou forment un angle aigu avec ces dernières.

Un moule réglable comprenant un châssis sur lequel est monté un fond, une paroi latérale avant, une paroi latérale arrière et deux parois longitudinales, le dit fond étant constitué par des éléments de moulage juxtaposés agencés chacun en dièdre, lequel dièdre est constitué par une paroi destinée à former la marche et par une paroi destinée à former la contremarche et les éléments de moulage étant montées sur des chariots mobiles sur des rails de guidage longitudinaux est connu du DE-A-2 243 250. L'invention se caractérise essentiellement en ce qu'une bande souple, étanche au béton, est tendue sur le fond du moule par des tendeurs montés en extrémité du moule et est forcée à recouvrir et à épouser la forme du fond du moule, et donc la forme du dièdre de chaque élément de moulage, par enroulement sur des rouleaux montés sous le fond du moule entre deux éléments de moulage et par pincement entre les éléments de moulage. On conçoit immédiatement que le fond du moule est particulièrement étanche.

Selon une autre caractéristique de l'invention, les deux parois de chaque élément de moulage destinées à former la marche et la contremarche sont constituées chacune en deux tronçons de paroi, un tronçon contenant et un tronçon contenu monté en coulissement dans le précédent suivant la largeur de la paroi, avec chacun desquels coopère un mécanisme d'actionnement qui force le coulissement du tronçon contenu dans un sens ou dans l'autre de manière à ajuster la largeur de la paroi.

Suivant une autre caractéristique de l'invention, ces deux parois sont articulées l'une à l'autre suivant l'arête du dièdre et coopèrent chacune avec un bras téléscopique pour modifier l'angle plan du dièdre.

Ces caractéristiques permettent le moulage d'escalier de dimensions différentes dont les marches sont perpendiculaires ou non aux contre marches.

Suivant encore une autre caractéristique de l'invention les parois longitudinales du moule sont mobiles en translation verticale et leur face tournée vers l'intérieur du moule revêtu d'une paroi souple qui est amenée en pression contre la rive de la paroi souple tapissant le fond.

Cette caractéristique améliore encore l'étanchéité du moule.

D'autres avantages et caractéristiques de l'invention apparaîtront à la lecture de la description d'une forme préférentielle de réalisation donnée à titre d'exemple non limitatif en se référant aux dessins annexés en lesquels:
- la figure 1 est une vue en perspective et en écorché d'un moule suivant l'invention,
- la figure 2 est une vue en coupe partielle selon la ligne AA de la figure 1,
- la figure 3 est un schéma fonctionnel du mécanisme de réglage de la largeur des parois de chaque élément de moulage,
- la figure 4 montre le détail d'un tel mécanisme,
- les figures 5 et 6 sont des vues en coupe suivant les lignes BB et CC de la figure 4,
- la figure 7 est une vue en coupe d'une paroi longitudinale,
- la figure 8 est une vue en coupe transversale d'une pièce de moulage d'angle,
- la figure 9 est une vue schématique d'éléments de moulage préssés les uns contre les autres.

Tel que représenté, le moule réglable selon l'invention pour la fabrication d'escalier à volée droite comprend un châssis 1 sur lequel est monté un fond 2, une paroi latérale avant, une paroi latérale arrière 4 et deux parois longitudinales 5 qui définissent avec le fond 2 un espace dans lequel est coulé le béton.

Le fond 2 est constitué par des éléments de moulage 6 juxtaposés agencés chacun en dièdre lequel dièdre est constitué par une paroi 7 destinée à la formation de la marche et par une paroi 8 destinée à la formation de la contremarche. Ces deux parois sont réglables en largeur pour régler la hauteur de marche et la largeur de marche, et coopérant chacune avec au moins un bras téléscopique pour régler l'angle plan du dièdre et donc l'angle du nez de marche.

Chaque élément de moulage 6 est disposé dans le moule de manière transversale à l'axe longitudinal de ce dernier. La longueur de chaque élément de moulage 6 est égale à la longueur maximale que peut avoir une marche d'un escalier. A titre purement indicatif, la longueur de chaque élément de moulage est égale à 1,60 m.

Les éléments de moulage 6 sont chacun supportés suivant leur longueur par des chariots 9 montés mobiles sur des rails horizontaux 10, longitudinaux au moule, et montés en fixation sur le châssis 1 de ce dernier.

Ces éléments de moulage sont amenés en pression les uns contre les autres sous l'action de vérins hydrauliques 14 ou autres organes presseurs.

Lorsque les éléments de moulage sont en pression les uns contre les autres, les rives inférieures des parois 7 et 8 de chacun de ceux-ci sont maintenues par les chariots mobiles 9 suivant un même plan horizontal.

Sur le fond 2 du moule et donc sur les éléments de moulage 6 est tendue par des tendeurs 12 montés à chaque extrémité du moule, une bande souple 11, continue, étanche au béton, qui est forcée à recouvrir et à épouser la forme du fond 2 du moule, par enroulement sur des rouleaux 13 montés sous le fond 2, chacun entre deux éléments de moulage 6, et par pincement entre les éléments de moulage lorsque ces derniers sont maintenus en pression les uns contre les autres sous l'action des vérins hydrauliques.

La bandé souple 11 constituée en une matière synthétique comme par exemple du P.V.C. uréthane présente une largeur égale à la longueur de chaque élément de moulage 6 de manière à recouvrir entièrement chacun de ceux-ci.

Les rouleaux 13 montés sous le fond 2, chacun entre deux éléments de moulage 6, tourillonnent dans des paliers d'extrémité 13A portés par la structure des chariots mobiles 9.

Ces rouleaux 13 forcent chacun la bande souple 11 à s'appliquer sur les parois 7 et 8 de chaque élément de moulage 6. De cette manière, en considérant deux éléments de moulage adjacents, la bande souple 11 s'applique tout d'abord sur la paroi 7 de cet élément puis sur la paroi 8 de ce même élément. Sous la rive inférieure de la paroi 8 de cet élément, la bande souple s'enroule sur le rouleau 13 avant d'être appliquée sur la paroi 7 de lélément adjacent.

Ainsi la bande 11 entre ces deux éléments et sous le fond 2 forme une boucle 11 A fermée lorsque ces deux éléments sont en pression l'un contre l'autre. Cette bande 11 A est fermée au niveau de la rive inférieure de la paroi 8 de l'un et de la rive inférieure de la paroi 7 de l'autre. Ces deux rives sont arrondies.

On conçoit que la bande 11 est pincée entre les rives de ces deux parois et que chacun des brins de la boucle que forme cette bande, viennent en pression l'un contre l'autre.

Avantageusement, entre deux éléments de moulage adjacents, il est interposé une pièce de moulage d'angle 15 amovible destinée à former le raccord entre la contremarche et la marche, ce raccord formant le nez de la marche.

Cette pièce de moulage comporte une queue 1 5A interposée entre les deux brins de la boucle, au niveau des rives inférieures des parois 7 et 8. Cette queue 15A est surmontée d'une paroi 15B qui s'applique sur le fond 2 du moule au dessus des rives inférieures des parois 7 et 8.

Cette paroi 15B a une forme complémentaire de celle donnée au raccord entre la marche et la contremarche. De préférence cette paroi est cintrée de manière à former un angle arrondi.

Avantageusement la queue 15A présente un renflement qui force la paroi 1 5B à se plaquer en fond de moule.

Il est bien évident que tout autre genre de pièce pourra être inséré dans le moule. Notamment il pourra être inséré une pièce noyée métallique dotée de pattes d'ancrage dans le béton. Cette pièce est destinée à former un nez de marche métallique. De plus cette pièce est dotée de stries anti-dérapantes.

Ces pièces d'angles sont montées chacune entre deux éléments 6 adjacents avant que ces derniers soient amenés en pression l'un contre l'autre.

Pour interposer ces pièces d'angles il est donc nécessaire que les éléments de moulage 6 puissent s'écarter les uns des autres de manière à ouvrir les boucles 1 TA que forment ia paroi 11 et a libérer entre les brins de chaque boucle un espace, dans lequel est disposée la queue de la pièce d'angle correspodante.

Il faut également noter que pour régler la largeur des marches de l'escalier et la hauteur de ces dernières, il est également nécessaire d'écarter les éléments de moulage les uns des autres, pour des raisons qui seront exposées plus avant.

Pour écarter l'un de l'autre, deux éléments de moulage adjacents, chaque chariot mobile, selon la forme préférentielle de réalisation est doté de deux jambages 16 et 17 dont un, le jambage 16, est monté fixe sur le chariot et reçoit en articulation, suivant un axe horizontal et transversal à l'axe longitudinal du moule, la rive inférieure de la paroi 8 de l'un des éléments 6 et dont l'autre, le jambage 17, est mobile en pivotement et reçoit en articulation, toujours suivant un axe horizontal et transversal à l'axe longitudinal du moule, la rive inférieure de la paroi 7 de l'autre élément 6.

Ces deux jambages sont montés sur une platine du chariot équipée d'organes de roulement qui roulent dans les rails de guidage 10.

Le jambage 16 est fixé rigidement à cette platine par un gousset tandis que le jambage 17 est monté en articulation par son extrémité inférieure dans une chape fixée à cette platine. Il est bien évident que ce jambage 17 s'articule à la chape suivant un axe horizontal, transversal à la direction longitudinale du moule.

Pour limiter le mouvement de pivotement de ce jambage 17 dans le sens de l'écartement des éléments de moulage 6, il est prévu une butée 18 montée en fixation sur une joue verticale 19 fixée sur la platine du chariot. Ce chariot est de plus équipé d'une platine supérieure 20 horizontale fixée à la joue 19. Cette platine reçoit en fixation le palier 13A du rouleau 13 qui est disposé entre les deux jambages 16 et 17.

Pour soutenir les parois 7 et 8 suivant toute leur longueur les jambages 16 et 17 se présentent sous la forme d'une paroi rectangulaire qui s'étend sous le fond 2 transversalement à l'axe longitudinal du moule.

De plus, chaque jambage est monté sur deux chariots mobiles 9.

Selon cette forme de réalisation, les parois constituant les jambages, sont articulées soit à la paroi 7, soit à la paroi 8 par un système de charnière.

Ainsi les parois constituant les jambages et les parois 7 et 8 sont équipées de charnons régulièrement espacés.

Entre les charnons des jambages, s'engagent les charnons de la paroi 7 ou 8 correspondante et ces différents charnons reçoivent une broche d'assemblage.

On conçoit que chaque élément de moulage 6 est soutenu par un jambage 17 monté sur plusieurs chariots 9 qui reçoivent le jambage 16 de soutènement de l'élément 6 postérieur, et est soutenu par un jambage 16 monté sur plusieurs chariots 9 qui reçoivent le jambage 17 de soutènement de l'élément 6 antérieur.

Cette disposition offre l'avantage de constituer une chaîne de chariot et d'élément 6.

Aussi pour écarter les différents éléments 6 les uns des autres il suffit d'exercer une traction sur le premier et/ou sur le dernier élément de la chaîne.

Cet effort de traction se transmet par exemple tout d'abord au jambage 17 du dernier élément de la chaîne et après que cet élément ait pivoté et soit venu en appui sur la butée 18, se transmet à l'avant dernier élément de la chaîne.

Ainsi, les éléments 6 s'écartent les uns des autres de manière successive.

La longueur de la bande dans le moule, augmente ou diminue selon que les éléments de moulage 6 s'écartent ou au contraire se rapprochent les uns des autres. Pour permettre cette variation de longueur, les tendeurs 12 de la bande sont constitués par des rouleaux tendeurs sur chacun desquels la dite bande est enroulée suivant plusieurs tours. Les rouleaux tendeurs sont actionnés en rotation par des organes moteurs de tout type connu.

Ces rouleaux tendeurs sont actionnés en rotation dans le sens de l'enroulement de la bande lorsque les éléments 6 se rapprochent les uns des autres.

La rotation de ces rouleaux est interrompue lorsque ces éléments 6 sont pressés les uns contre les autres.

A partir de ce moment, ces rouleaux sont bloqués en rotation dans le sens de déroulement de la bande par tous moyens connus, par exemple, par une roue à cliquets.

Il est bien évident que la rotation des rouleaux est libérée dans le sens du déroulement de la bande lorsque les éléments de moulage 6 s'écartent les uns des autres.

Comme dit précédemment, chaque élément de moulage 6 est agencé en dièdre, lequel dièdre est constitué par une paroi 7 destinée à former la marche et par une paroi 8 destinée à former la contremarche, la paroi 7 étant articulée à un jambage 17 et la paroi 8 à un jambage 16.

Pour régler la largeur de marche et pour régler la hauteur de marche, les parois 7 et 8 sont constituées chacune en deux tronçons de paroi, un tronçon contenant 21 et un tronçon contenu 22 monté en coulissement dans le précédent suivant la largeur de la paroi, avec chacun desquels coopère un mécanisme d'actionnement qui force le coulissement du tronçon contenu dans un sens ou dans l'autre de manière à ajuster la largeur de la paroi.

Selon la forme préférentielle de réalisation, le tronçon contenant 21 est articulé au jambage correspondant.

Ce tronçon contenant est constitué par deux parois 24, constituant un fourreau.

Dans ce fourreau, est montée en fixation au moins une pièce métallique 25 qui s'étend suivant la longueur de la paroi.

Cette pièce métallique comporte au moins deux rampes 26 ménagées en opposition l'une de l'autre.

Le tronçon 22 de paroi présente également au moins deux rampes 27 ménagées en opposition l'une de l'autre qui viennent chacune coopérer avec une rampe 26 de la pièce 25 pour former un espace triangulaire.

Dans les deux espaces triangulaires ainsi formés, sont montés deux écarteurs 28 sensiblement triangulaires actionnés en translation en sens inverse l'un de l'autre par une vis manoeuvrable en rotation et bloquée en translation. Les écarts triangulaires 28 et la vis 29 constituent le mécanisme d'actionnement sus évoqué.

La vis 29 s'étend dans la paroi 7 ou 8 suivant une direction longitudinale.

Cette vis sur une portion de sa longueur comporte un pas de vis à droite tandis que l'autre portion de sa longueur est filetée suivant un pas à gauche.

Une portion filetée de cette vis s'engage dans un orifice taraudé ménagé dans un desécarteurs 28 tandis que l'autre portion filetée de la vis s'engage dans un orifice taraudé pratiqué dans l'autre écarteur.

Ces écarteurs sont traversés de part en part, par cette vis suivant leur axe longitudinal.

La vis s'engage également dans l'orifice transversal d'un coulisseau 30 guidé en coulissement dans le sens de la largeur de la paroi 7 ou 8 dans deux logements transversaux dont un est pratiqué dans le tronçon contenu 21 et dont l'autre est pratiqué dans la pièce 25.

Ainsi, lorsque la vis est actionnée en rotation dans un sens, les écarteurs 28 rapprochent l'un de l'autre ou au contraire, s'éloignent.

Lorsque les écarteurs se rapprochend l'un de l'autre (fig. 3), ceux-ci repoussent dans le sens d'une augmentation de largeur, le tronçon de paroi contenu. De plus comme les écarteurs s'engagent sur les rampes 26, la vis 29 subit un mouvement de translation dirigé dans le sens d'une augmentation de largeur.

Le rôle du coulisseau est de guide la vis au cours de ce mouvement.

De préférence, la pièce 25 et le tronçon de paroi contenu comportent chacun quatre rampes régulièrement espacées et le mécanisme d'actionnement comporte quatre écarteurs 29.

Il est bien évident que pour régler la largeur des parois 7 ou 8 peut être employé tout autre mécanisme d'actionnement.

Selon une variante, ce mécanisme d'actionnement est constitué par une pluralité de vérins hydrauliques ou électriques, qui sont liés chacun, par tous moyens connus, au tronçon de paroi contenant et au tronçon de paroi contenu.

Pour régler l'angle du nez de marche de manière à ce que cet angle soit droit ou aigu, les parois 7 et 8 de chaque élément de moulage sont articulées l'une à l'autre suivant l'arête du dièdre qu'elle forment et l'écartement entre les axes d'articulation de ces parois aux jambages 16 et 17 est réglable. Par réglage de cet écartement, on modifie l'angle plan du dièdre. La modification de la valeur de cet angle plan conduit à modifier l'angle du nez de marche, cet angle étant formé par une paroi 7 d'un élément et par la paroi 8 de l'élément adjacent.

Comme l'angle plan du dièdre est égal à l'angle du nez de marche, il suffit seulement de donner à l'angle plan du dièdre la valeur désirée pour l'angle du nez de marche.

De préférence, les parois 7 et 8 sont articulées l'une à l'autre par un système du type à charnière comme précédemment décrit.

Pour régler l'écartement des axes d'articulation des parois 7 et 8 aux jambages 16 et 17, il est prévu au moins un bras téléscopique 31 articulé par une de ces extrémités au jambage 17 et par son autre extrémité au jambage 16.

Ce bras téléscopique est constitué par deux tiges filetées 32 et 33 dont une est articulée au jambage 17 et dont l'autre est articulée au jambage 16.

Chaque tige filetée présente un pas de vis inverse de celui de l'autre tige. Les tiges filetées coopèrent avec un manchon 34 comportant deux taraudages internes qui coopèrent chacun avec le pas de vis d'une tige filetée.

Ce manchon est doté d'un moyen d'entraînement en rotation. La rotation du manchon selon un sens de rotation provoque, soit une augmentation de la longueur du bras 31, soit une diminution.

Avantageusement, à chaque élément de moulage 6 sont associés plusieurs bras téléscopiques 31 manoeuvrables simultanément par une même transmission.

A titre d'exemple, cette transmission est constituée par une pluralité de pignons dentés 35 calés chacun sur un manchon 34 et par une chaîne 36 qui s'engrène sur chaque pignon denté. De plus le manchon 34 du premier bras téléscopique 31 comporte un volant de manoeuvre 37.

Selon une variante, chaque bras 31 est articulé à la rive inférieure des parois 7 et 8.

On conçoit, qu'après réglage des éléments de moulage 6, la longueur du fond du moule soit susceptible de varier dans le sens de l'augmentation ou de la diminution.

Lors de cette variation il est nécessaire que les chariots 9 restent toujours sur les rails de guidage. Dans ce but la longueur des rails de guidage correspond à la longueur maximale de l'escalier qui peut être fabriqué avec ce moule.

De plus lors de cette variation de longueur il est nécessaire que le rouleau tendeur arrière 12 de la bande puisse se déplacer par rapport au châssis 1 du moule.

Dans ce but, ce rouleau tendeur est monté sur bâti, non représenté, susceptible de coulisser sur le châssis 1 et de se bloquer à la position voulue.

La longueur des parois longitudinales 5 correspond à la largeur maximale de l'escalier qui peut être fabriqué avec le moule.

Avantageusement les parois longitudinales peuvent être réglées en hauteur de manière à ce que la distance entre la rive supérieure de ces parois 5 et le fond 2 du moule corresponde sensiblement à l'épaisseur que doit présenter l'escalier.

Dans ce but, chaque paroi 5 est montée en coulissement sur des jambages 38 articulés au châssis 1 et coopère avec plusieurs systèmes d'entraînement en translation, du type à vis et à écrou, manoeuvrables chacun manuellement par une manivelle ou automatiquement par un organe moteur.

A titre d'exemple, l'écrou de chaque système coopère en fixation avec la paroi longitudinale tandis que la vis coopère en guidage en rotation avec le jambage correspondant.

A chacune de ces parois sont associés plusieurs vérins 39.

Ces vérins ont pour but, soit d'appliquer les parois longitudinales contre la rive des éléments de moulage et donc de fermer le moule, soit de les écarter angulairement du fond 2 du moule pour ouvrir ces derniers.

Chaque vérin est monté en articulation sur un des jambages de la paroi et sur le châssis 1.

Pour renforcer l'étanchéité du moule, la face des parois longitudinales 5 tournée vers l'intérieur du moule, est revêtue d'une feuille 40 d'un matériau souple élastiquement déformable, qui vient se plaquer contre la rive de la bande 11.

Les parois latérales sus evoquées sont de forme complémentaire à celle de l'extrémité de l'escalier.

De préférence, ces parois latérales sont amovibles pour leur remplacement et sont portées chacune sur un support 41. Ce support est constitué par une traverse montée en fixation sur la rive supérieure des parois longitudinales et par une platine verticale solidaire de la dite traverse. Cette platine s'étend vers le bas, au dessus du moule et reçoit en fixation la paroi latérale. Cette paroi latérale constitue en fait un écran qui est disposé transversalement entre les parois longitudinales.

Le support 41 d'une des parois latérales, de préférence la paroi arrière 4, peut être déplacé le long des parois longitudinales 5 de manière à pouvoir réaliser un escalier au nombre de marches désiré. Avec ce type d'escalier, il est possible de réaliser un escalier équipé d'un palier.

Dans ce but, la bande 11 en partie avant du moule est supportée par un plan incliné 42 d'inclinaison réglable, monté en fixation sur des montants solidaires du bâti. De plus les parois longitudinales 5 reçoivent chacune en fixation, une joue amovible 43 qui se dispose latéralement au plan incliné 41.

Il est bien évident que pour mouler le palier, la paroi latérale avant et son support sont retirés du moule.

La bande 11 au delà du palier s'enroule sur le rouleau tendeur avant 12.

Ce rouleau tendeur est supporté par un bâti 44 monté en fixation sur le châssis 1.

Comme dit précédemment, il est prévu des vérins 14 pour forcer les éléments de moulage à venir en pression les uns contre les autres. Ces vérins 14 agissent sur les élément de moulage extrêmes par l'intermédiaire d'un palonnier.

Le moule selon l'invention permet la fabrication d'escalier de différentes dimensions et est particulièrement étanche. De plus, ce moule peut être utilisé pour la fabrication des limons. Dans ce but le moule reçoit des écrans verticaux, longitudinaux, dont la rive inférieure épouse le profil du fond 2 du moule.

On a précédemment décrit un moule destiné au moulage à plat, mais il est bien évident que les aménagements précédemment décrits pourraient être utilisés sur un moule pour le moulage vertical.

Il va de soi que la présente invention peut recevoir tous aménagements et toutes variantes sans pour autant sortir du cadre du présent brevet.

## Revendications

1. Moule réglable pour la fabrication d'éléments en béton par exemple des escaliers comportant un châssis (1) sur lequel est monté un fond (2), une paroi latérale avant, une paroi latérale arrière (4) et deux parois longitudinales (5), le dit fond étant constitué par des éléments de moulage (6) juxtaposés agencés chacun en dièdre lequel dièdre est constitué par une paroi (7) destinée à former la marche et par une paroi (8) destinée à former la contremarche et chaque élément de moulage (6) étant supporté par des chariots (9) montés mobiles sur des rails de guidage (10) horizontaux, longitudinaux au moule, montés sur le châssis (1), caractérisé en ce qu'une bande souple (11) étanche au béton est tendue par des tendeurs (12) montés à chaque extrémité du moulet et est forcée à recouvrir et à épouser la forme du fond (2) du moule par enroulement sur des rouleaux (13), montés sous le fond (2) chacun entre deux éléments (6), et par pincement entre les éléments de moulage lorsque ces derniers sont maintenus en pression les uns contre les autres par des vérins (14).

2. Moule réglable selon la revendication 1, caractérisé en ce que les rives inférieures des parois (7) et (8) de chaque élément de moulage se disposent suivant un même plan horizontal.

3. Moule réglable selon la revendication 1, caractérisé en ce que chaque chariot mobile (9) est doté de deux jambages (16) et (17) dont un, le jambage (16) est monté fixe sur le chariot et reçoit en articulation la rive inférieure de la paroi (8) de l'un des éléments et dont l'autre, le jambage (17), est mobile en pivote- mentsur le chariot et reçoit en articulation la rive inférieure de la paroi (7) de l'élément adjacent, ces dits élément étant pressés l'un contre l'autre par les rives inférieures sus évoquées des parois (7) et (8).

4. Moule réglable selon la revendication 3, caractérisé en ce que les jambages (16) et (17) se présentent sous la forme d'une paroi rectangulaire qui s'étend sous le fond (2) transversalement à l'axe longitudinal du moule et que chaque jambage est monté sur plusieurs chariots.

5. Moule réglable selon les revendications 1 et 4, caractérisé en ce que chaque élément de moulage (6) est soutenu par un jambage (17) monté sur plusieurs chariots (9) lesquels reçoivent le jambage (16) de soutènement de l'élément (6) postérieur et est soutenu par un jambage (16) monté sur plusieurs chariots (9) qui reçoivent le jambage (17) de soutènement de l'élément (6) antérieur de manière à constituer une chaîne de chariot (9) et d'élément (6).

6. Moule réglable selon la revendication 1, comportant une bande (11), tendue par des tendeurs (12), caractérisé en ce que ces tendeurs sont constitués par des rouleaux tendeurs et que la bande est enroulée suivant plusieurs tours sur chacun de ceux-ci.

7. Moule réglable selon la revendication 1, caractérisé en ce que la bande souple (11) s'applique tout d'abord sur la paroi (7) d'un élément puis sur la paroi (8) de cet élément, puis s'enroule, sous la rive de cette paroi (8), autour du rouleau (13) et puis s'applique sur la paroi (7) de l'élément contigu.

8. Moule réglable selon la revendication 7, caractérisé en ce que la bande (11) entre deux éléments contigu et sous le fond (2) forme une boucle (11A) fermée au niveau de la rive inférieure de la paroi (8) et de la rive inférieure de la paroi (7), lorsque ces éléments sont en pression l'un contre l'autre.

9. Moule réglable selon la revendication 1, caractérisé en ce que chaque paroi (7) ou (8) d'un élément de moulage (6) est constituée en deux tronçons de paroi, un tronçon contenant (21) et un tronçon contenu (22) monté en coulissement dans le précédent suivant la largeur de la paroi, avec chacun desquels coopère un mécanisme d'actionnement qui force le coulissement du tronçon contenu dans un sens ou dans l'autre de manière à ajuster la largeur de la paroi.

10. Moule réglable selon la revendication 1, caractérisé en ce que les parois 7 et 8 de chaque élément de moulage sont articulées l'une à l'autre, suivant l'arête du dièdre qu'elles forment et que l'écartement entre les axes d'articulation de ces parois aux jambages (16) et (17) est réglable.

11. Moule réglable selon la revendication 10, caractérisé en ce que l'écartement entre les axes d'articulation des parois (7) et (8) aux jambages (16) et (17) est réglé par au moins un bras téléscopique (31 ).

12. Moule réglable selon la revendication 11, caractérisé en ce que les parois (7) et (8) sont associées à plusieurs bras téléscopiques (31) monoeu- vrés simultanément par une même transmission.

13. Moule réglable selon la revendication 1, caractérisé en ce que la face de chaque paroi longitudinale, tournée vers l'intérieur du moule est revêtue d'une feuille (40) d'un matériau souple, élastiquement déformable, qui vient se plaquer contre la rive des éléments de moulage (6) et contre la rive de la bande (11).

14. Moule réglable selon la revendication 1 pour la fabrication d'un escalier doté d'un palier, caractérisé en ce que la bande (11) en partie avant du moule est montée sur un plan incliné à inclinaison réglable monté en fixation sur des montants solidaires du bâti et que les parois longitudinales (6) reçoivent chacune une joue amovible qui se dispose latéralement au plan incliné.

15. Moule réglable selon la revendication 1, caractérisé en ce qu'entre chaque élément de moulage (6) est interposée une pièce de moulage d'angle (15) ou une pièce noyée.

16. Moule réglable selon la revendication 1, caractérisé en ce qu'au moins une des parois latérales est portée par un support constitué par une traverse montée en fixation sur la rive supérieure des parois longitudinales (5) et par une platine verticale solidaire de la dite traverse, la dite platine recevant en fixation de manière amovible la paroi latérale, et le dit support étant susceptible d'être déplacé le long des parois longitudinales (6).

## Patentansprüche

1. Einstellbare Form zur Herstellung von Betonelementen, z.B. Treppen, die aus einem Gestell (1) bestehen, auf das ein Boden (2), eine vordere Seitenwand, eine hintere Seitenwand (4) und zwei Längswände (5) montiert werden, wobei der Boden aus nebeneinandergesetzten Formelementen (6) besteht, von denen jedes die Form eines Dieders hat, wobei der Dieder aus einer Wand (7), die die Stufe darstellt, und aus einer Wand (8), die die Steigung darstellt, besteht. Jedes Formelement (6) wird von einem Wagen (9) getragen, der beweglich auf die horizontalen Führungsschienen (10), die in Längsrichtung zur Form auf dem Gestell (1) angebracht sind, montiert ist. Es wird dadurch gekennzeichnet, dass ein elastisches, betonundurchlässiges Band (11) von Spannern (12) gespannt wird, die an jedem Ende der Form angebracht sind, und das durch Aufrollen auf Rollen (13), die unter dem Boden (2), jede zwischen zwei Elementen (6) angebracht sind, und durch Quetschung zwischen den Formelementen, wenn diese von Zylindern (14) gegeneinander gedrückt werden gezwungen wird, die Form des Bodens (2) anzunehmen und ihn zu bedecken.

2. Einstellbare Form nach Anspruch 1, dadurch gekennzeichnet, dass die unteren Kanten der Wände (7) und (8) jedes Formelements auf der gleichen horizontalen Ebene sitzen.

3. Einstellbare Form nach Anspruch 1, dadurch gekennzeichnet, dass jeder bewegliche Wagen (9) mit zwei Halterungen (16) und (17) ausgestattet ist, von denen eine, die Halterung (16), fest auf den Wagen montiert ist und die untere Kante der Wand (8) eines der Elemente gelenkig aufnimmt und von denen die andere, die Halterung (17), mobil, um den Wagen schwenkend, befestigt ist und die untere Kante der Wand (7) des angrenzenden Elements gelenkig aufnimmt, wobei die genannten Elemente von den genannten unteren Kanten der Wände (7) und (8) gegeneinander gepresst werden.

4. Einstellbare Form nach Anspruch 3, dadurch gekennzeichnet, dass die Halterungen (16) und (17) eine rechteckige Wand darstellen, die sich unter dem Boden (2) quer zur Längsachse der Form erstreckt, und dass jede Halterung auf mehrere Wagen montiert ist.

5. Einstellbare Form nach den Ansprüchen 1 und 4, dadurch gekennzeichnet, dass jedes Formelement (6) von einer Halterung (17) gehalten wird, die auf mehreren Wagen (9) montiert ist, die die Stütze (16) des hinteren Elements (6) aufnehmen, und das von einer Halterung (16), die auf mehrere Wagen (9) montiert ist, gehalten wird, die die Stütze (17) des vorderen Elements (6) so aufnehmen, dass eine Kette aus Wagen (9) und Element (6) gebildet wird.

6. Einstellbare Form nach Anspruch 1, dadurch gekennzeichnet, dass sie ein Band (11) enthält, das von Spannern (12) gespannt wird, die dadurch gekennzeichnet sind, dass diese Spanner aus Spannrollen bestehen und dass das Band mittels mehrerer Drehungen auf jede von ihnen aufgerollt wird.

7. Einstellbare Form nach Anspruch 1, dadurch gekennzeichnet, dass das elastische Band (11) erst die Wand (7) und dann die Wand (8) eines Elements bedeckt und dann unter der Kante dieser Wand (8) auf die Rolle (13) gewickelt wird und dann die Wand (7) des angrenzenden Elements bedeckt.

8. Einstellbare Form nach Anspruch 7, dadurch gekennzeichnet, dass das Band (11) zwischen zwei angrenzenden Elementen und unter dem Boden (2) eine Schleife (11 A) bildet, die in Höhe der unteren Kante der Wand (8) und der unteren Kante der Wand (7) geschlossen ist, wenn die beiden Elemente gegeneinander gedrückt werden.

9. Einstellbare Form nach Anspruch 1, dadurch gekennzeichnet, dass jede Wand (8) oder (9) eines Formelements (6) aus zwei Sektionen besteht, einer tragenden Sektion (21) und einer getragenen Sektion (22), die auf der ersteren, der Breite der Wand folgend, gleitet. Die getragene Sektion wird durch einen Mechanismus in die eine oder die andere Richtung bewegt, um die Breite der Wand einzustellen.

10. Einstellbare Form nach Anspruch 1, dadurch gekennzeichnet, dass die Wände (7) und (8) jedes Formelements gelenkig miteinander verbunden sind, entsprechend der Spitze des Dieders das sie bilden und dass der Abstand zwischen den Gelenkachsen dieser Wände mit den Halterungen (16) und (17) einstellbar ist.

11. Einstellbare Form nach Anspruch 10, dadurch gekennzeichnet, dass der Abstand zwischen den Gelenkachsen der Wände (7) und (8) mit den Halterungen (16) und (17) von mindestens einem Teleskoparm (31) geregelt wird.

12. Einstellbare Form nach Anspruch 11, dadurch gekennzeichnet, dass die Wände (7) und (8) mit mehreren Teleskoparmen (31) verbunden sind, die durch die gleiche Übertragung betätigt werden.

13. Einstellbare Form nach Anspruch 1, dadurch gekennzeichnet, dass die Innenseite jeder Längswand der Form mit einem Blatt (40) aus einem elastischen, dehnbaren Material bedeckt ist, das gegen die Kante der Formelemente (6) und gegen den Rand des Bandes (11) gedrückt wird.

14. Einstellbare Form nach Anspruch 1 zur Herstellung einer Treppe mit Treppenabsatz, dadurch gekennzeichnet, dass das Band (11) im vorderen Teil der Form auf einer schrägen Fläche mit einstellbarer Neigung befestigt ist, die fest auf die Vertikalstäbe des Untergestells montiert ist, und dass jede Längswand (6) ein abnehmbares Seitenstück aufnimmt, das seitlich an der schrägen Fläche angebracht wird.

15. Einstellbare Form nach Anspruch 1, dadurch gekennzeichnet, dass zwischen jedes Formelement (6) ein Ecken-Formteil (15) oder ein eingebettetes Teil gesetzt wird.

16. Einstellbare Form nach Anspruch 1, dadurch gekennzeichnet, dass mindestens eine Seitenwand von einem Halter getragen wird, der aus einem Querträger, der fest auf der oberen Kante der Längswände (5) montiert ist, und aus einer vertikalen Platte, die mit dem genannten Querträger fest verbunden ist, besteht, wobei an der genannten Platte die Seitenwand abnehmbar befestigt wird, und der genannte Träger an den Längswänden (6) entlang bewegt werden kann.

## Claims

1. Adjustable mould for the manufacture of concrete items e.g staircases consisting of a frame (1) on which the following parts are mounted: a base (2), a front lateral panel, a back lateral panel (4) and two longitudinal panels (5) the said base being formed by juxtaposed V-shaped moulding units (6), the V being made up of a panel (7) intended to form the step and another panel (8) intended to form the riser, each moulding unit (6) is supported by a mobile trolley (9) on horizontal racks running lengthwise to the mould (10) and mounted on the frame (1 ), characteristic in that a flexible, concrete-impervious strip (11) is pulled between stretchers (12) fixed to each end of the mould and is forced to cover and tightly fit the shape of the base (2) of the mould by rollers (13) mounted underneath the base each one between two elements (6), and by being pinched between the two moulds when the latter are held together by jacks (14).

2. Adjustable mould as in claim 1, characterized by the fact that the lower edge of the panels (7) and (8) of each mould are on the same horizontal plane.

3. Adjustable mould as in claim 1, characterized by the fact that each mobile trolley has two leg assemblies (16) and (17) of which one (16) is fixed to the trolley and holds the lower edge of the panel (8) of one of the moulds, and the other (17) which is mobile and pivots on the trolley holds the lower edge of the panel (7) of the adjacent mould, these said moulds are in contact with each other at the lower edges of aforementioned panels (7) and (8).

4. Adjustable mould as in claim 3, characterized by the fact that the legs (16) and (17) are rectangular panels which spread underneath the base (2) at right angles to the longitudinal axis of the mould and each leg is mounted on several trolleys.

5. Adjustable mould as in claims 1 and 4, characterized by the fact that each mould (6) is supported by a leg (17) mounted on several trolleys (9) and which hold the support leg (16) of the back mould and is supported by another leg (16) mounted on several trolleys (9) which hold the support leg (17) of the mould behind (6) so as to form a chain of trolleys (9) and moulds (6).

6. Adjustable mould as in claim 1 including a strip (11) pulled by stretchers (12), characterized by the fact that these stretchers are stretcher pulleys and the strip is wound several times around these pulleys.

7. Adjustable mould as in claim 1, characterized by the fact that the flexible strip (11) is first applied to the panel (7) of the mould then crosses to panel (8) of the same mould, winds round roller (13) under the edge of the panel (8) and is then applied to panel (7) of the adjoining mould.

8. Adjustable mould as in claim 7, characterized by the fact that the strip (11) in between two adjoining moulds and under the base (2) forms a loop (11 a) which is closed at the lower edge of panels (8) and (7) when the two moulds are pressed together.

9. Adjustable mould as in claim 1, characterized by the fact that each panel (7) or (8) of the mould (6) is made up of two compartments, one outer compartment (21) and one inner compartment (22) which is slid into the former depending on the width of the panel, each being worked by a mechanism which forces the inner compartment in one direction or the other to adjust the width of the panel.

10. Adjustable mould as in claim 1, characterized by the fact that panels (7) and (8) of each mould are hinged to one another, along the edge of the V they form and the gaps between the hinge axes of these panels and legs (16) and (17) are adjustable.

11. Adjustable mould as in claim 10, characterized by the fact that the gaps between the articulation axes of panels (7) and (8) legs (16) and (17) are adjusted by means of a telescopic arm (31).

12. Adjustable mould as in claim 11, characterized by the fact that panels (7) and (8) are connected to several telescopic arms (31) to enable simultaneous manoeuvering during the same transmission.

13. Adjustable mould as in claim 1, characterized by the fact that each longitudinal panel facing the interior of the mould is covered by a flexible elastic layer (40) which is flattened against the edges of the moulds (6) and against the edge of the strip (11).

14. Adjustable mould as in claim 1 for the manufacture of a staircase with stairhead, characterized by the fact that the strip (11) at the front of the mould is fixed to an adjustable slanting plane mounted on permanent fixtures on the frame and the longitudinal panels (6) each have a detachable head which is at right angles to the slanting plane.

15. Adjustable mould as in claim 1, characterized by the fact that between each mould (6) there is an angle mould (15) or a submerged component.

16. Adjustable mould as in claim 1, characterized by the fact that at least one of the lateral panels is held by a support made up of a cross piece fixed to the upper edge of the longitudinal panels (5) and by a vertical plate fixed to the said cross piece, the said plate is attached to the lateral panel but can be detached from it, and the said support moved along the longitudinal panels.
